# EUROPÄISCHE PATENTSCHRIFT

(11) **EP 0 356 380 B1**
(45) Veröffentlichungstag und Bekanntmachung des Hinweises auf die Patenterteilung: **23.11.1994**
(21) Anmeldenummer: 89810527.5
(22) Anmeldetag: 12.07.1989
(51) Int. Cl.: D03D 47/34

(54) **Verfahren zum Vermeiden von Spannungsspitzen eines Schussfadens beim Schusseintrag während des Bremsvorganges**
Method to avoid stress peaks in the weft at insertion during braking
Procédé pour éviter les pics de contrainte dans la trame lors de son introduction au moment du freinage

(30) Priorität: 25.08.1988 CH 3169/88
(43) Veröffentlichungstag der Anmeldung: 28.02.1990
(73) Patentinhaber: SULZER RÜTI AG, CH-8630 Rüti (CH)
(72) Erfinder: Grimm, Peter, CH-8630 Rüti (CH); Willam, Manfred, CH-8854 Galgenen (CH)
(74) Vertreter: Hammer, Bruno, Dr.

(56) Entgegenhaltungen:
- EP-A- 0 090 878
- EP-A- 0 155 431
- EP-A- 0 155 432
- EP-A- 0 268 550
- CH-A- 251 626
- CH-A- 623 865
- CH-A- 657 388

## Beschreibung

Die Erfindung betrifft ein Verfahren nach dem Oberbegriff von Anspruch 1.

Insbesondere bei Luftdüsenwebmaschinen mit grosser Webbreite ergeben sich häufig gegen Ende des Schusseintrages Fadenbrüche. Diese als "Stoppschüsse" bezeichneten Schussfehler finden meist in dem Moment statt, wenn die volle Schusslänge eingetragen ist und ein Fadenstopper in Tätigkeit gesetzt wird. Dabei wird der Fadenlauf häufig abrupt gebremst, so dass die gesamte kinetische Energie des Schussfadens in Spannungsenergie des Garnes überführt wird. Je nach Garnqualität resultieren daraus mehr oder weniger Fadenbrüche.

Bekannt sind bei Webmaschinen Fadenbremsen und/oder Fadenspanner. Bei den Fadenbremsen wird der Schussfaden zwischen zwei zueinander bewegbaren Elementen mehr oder weniger langsam eingeklemmt. Beim Bremsen können Spannungsspitzen auftreten, so dass gerade diese Fadenbrüche auftreten,wenn das Abbremsen relativ abrupt erfolgt. Die bekannten Fadenspanner wiederum dienen dazu, den Schussfaden gestreckt zu halten oder leicht zu bremsen. Sie können nicht zur Vermeidung von Fadenbrüchen beitragen. Die erwähnten Einrichtung sind z.B. in der EP-A1-155 432 beschrieben.

In DE-A-27.52.094 ist ein Anordnung zum Eintragen von Schussfäden beschrieben, bei der zwischen einer Fadenbremse und der Hauptdüse eine Fadenablenkvorrichtung angeordnet ist, mit der der Faden weich abgebremst und ein Zurückschnellen des Fadens vermieden werden soll. Die Kraft der Vorspannung ist einstellbar, um eine Anpassung an verschiedene Schussgarnsorten zu ermöglichen. Die Vorrichtung nimmt aber keinerlei Rücksicht auf die von Schuss zu Schuss variierende Schussgeschwindigkeit im Webbetrieb.

In EP-A1-0.264.985 ist eine Vorrichtung beschrieben, mit welcher der Schussfaden während dem Schusseintrag, aber vor der Bremsphase mit einem Fadenführungselement ausgelenkt wird,was zu einem zu kurzen eingetragenen Schuss führen würde. Gerade vor dem Einleiten der Bremsphase wird das ausgelenkte Fadenführungselement wieder soweit zurückgenommen, dass die eingetragene Schusslänge gerade richtig ist und sich ein zurückziehen des Schussfadens erübrigt.

Der vorliegenden Erfindung liegt die Aufgabe zugrunde, ein verbessertes Verfahren der oben genannten Art zu schaffen, bei dem die Funktion der Dämpfungsvorrichtung der jeweiligen Schussgeschwindigkeit angepasst wird, was das Zurückspringen des Schussfadens und das Auftreten von sogenannten Stoppschüssen weiter vermindert.

Erfindungsgemäss wird diese Aufgabe durch ein Verfahren mit den Merkmalen von Anspruch 1 gelöst.

In einer ersten Ausführungsform der Erfindung kann der Schussfaden während des gesamten Schusseintrages aus seiner normalen Bahn ausgelenkt sein. Durch die mehrfache Umlenkung des Schussfadens treten hier aber nachteilige Wirkungen wegen der Reibung des Schussfadens an den Umlenkungen auf. Deshalb soll in einer bevorzugten Ausführungsform der Erfindung der Schussfaden erst gegen Ende des Schusseintrages aus seiner Bahn gelenkt werden. Hierdurch wird die Beeinflussung des Schussfadens minimiert.

Möglich ist auch die getrennte Anordnung einer Fadenbremse und der erfindungsgemässen Dämpfungseinrichtung. Im Rahmen der Erfindung liegt jedoch auch die Kopplung beider Funktionen in einer Einrichtung. Hierbei wird der Schussfaden in einer vorbestimmten ausgelenkten Stellung durch die Dämpfungseinrichtung erst abgebremst, sodann wird die Auslenkung reduziert, so dass allzu grosse Spannungsspitzen vermieden werden.

Bevorzugt können Beginn, Dauer und/oder Grösse der Auslenkung zum Bremsen sowie der Rücknahme der Auslenkung während der Dämpfung eingestellt bwz. geregelt werden. Diese Regelung kann beispielsweise anhand einer gemessenen Fadengeschwindigkeit erfolgen.

Erfindungsgemässe Dämpfungseinrichtungen, welche bei der Durchführung des oben genannten Verfahrens eingesetzt werden können,sind mit den Merkmalen der Ansprüche 2 und 3 beschrieben. Sie können aus einem Kraftspeicher und einer mit diesem in Wirkverbindung stehenden Scheitelumlenkung zum Eingriff in den Schussfadenlauf bestehen. Als Kraftspeicher kommt hier eine Spiral- oder Blattfeder oder ein entsprechendes Federpaket in Frage. Bei dieser Ausführungsform kann es sich allerdings als Nachteil auswirken aus, dass der Schussfaden immer ausgelenkt ist. Dieser ständige Eingriff in den Schusseintrag kann eine Verschlechterung der Gewebequalität zur Folge haben.

Diesem Nachteil kann jedoch erfindungsgemäss entgegengewirkt werden, wenn sich beidseits der Scheitelumlenkung je eine Umlenkung befindet, welche andererseits der Scheitelumlenkung in die Bahn des Schussfadens führbar ist. D. h., während der überwiegenden Strecke des Schusseintrages befindet sich der Schussfaden linear gestreckt zwischen der Scheitelumlenkung der Dämpfungseinrichtung und den Umlenkungen. Gegen Ende des Schusseintrages werden die Umlenkungen gegen den Schussfaden geführt, so dass es auch zu einer Umlenkung durch die Scheitlumlenkung kommt. Bei auftretenden Spannungsspitzen wird auf diese Scheitelumlenkung eine erhöhte Kraft ausgeübt, welcher dann von dem entsprechenden Kraftspeicher kompensiert wird.

Eine andere Form der Dämpfungseinrichtung arbeitet nach dem Tauchankermagnet-Prinzip. Durch Elektromagnete wird ein Anker gegen Ende des Schusseintrages in die Schussbahn geführt und lenkt den Schussfaden um. Dabei ist die an die Elektromagneten angelegte Spannung so eingestellt, dass bei Spannungsspitzen die elektromagnetische Kraft vom Schussfaden überwunden wird und der Anker in Richtung auf seine Ausgangslage hin bewegt werden kann. Es kann auch zunächst eine höhere Spannung angelegt werden, wenn der Bremsvorgang eingeleitet wird, die dann reduziert wird, um die Dämpfung zu bewirken.

Ein besonders bevorzugtes Ausführungsbeispiel der Erfindung arbeitet mit einer Dämpfungseinrichtung aus einem pneumatisch betätigbaren Kolben-Zylinder-System. Mit dem Kolben ist beispielsweise über eine Kolbenstange eine Scheitelumlenkung verbunden. Beispielsweise gegen Ende des Schusseintrages wird durch Füllung einer Arbeitskammer dieses Kolben-Zylinder-Systemes die Scheitelumlenkung sehr schnell in die Schussfadenbahn eingebracht, während sich andererseits die Gegenkraft über entsprechende Magnetventile feinfühlig steuern lässt.

Gerade bei dem letztgenannten Ausführungsbeispiel lässt sich die Dämpfungseinrichtung sehr gut auch gleichzeitig als Fadenbremse verwenden. In diesem Fall ist der Scheitelumlenkung ein elastischer Anschlag zugeordnet. In der Endlage der Scheitelumlenkung trifft diese mit dem Schussfaden auf diesen elastischen Anschlag, so dass zwischen Scheitelumlenkung und elastischem Anschlag der Schussfaden eingeklemmt wird. Wird in diesem Augenblick auch der Luftdruck im Zylinder reduziert, so kann bei einer auftretenden Spannungsspitze die Scheitelumlenkung gegen den Druck des im Zylinderraum vorhandenen Luftvolumens zurückgeführt werden, wobei das Kolben-Zylinder-System als Dämpfung wirkt.

Auf die Dämpfungseinrichtung selbst bezogen sind noch weitere Ausführungsformen denkbar und sollen von der voliegenden Erfindung umfasst werden. In der Praxis hat es sich erwiesen, dass Fadenbrüche mit Hilfe dieser Dämpfungseinrichtung um etwa 40 % reduziert werden können.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1: eine schematische Frontansicht einer Luftwebmaschine;
- Fig. 2: eine vereinfachte schematische Darstellung einer Luftwebmaschine mit eingebauter Dämpfungseinrichtung;
- Fig. 3: einen schematischen dargestellten Ablauf einer Dämpfung eines Schussfadens;
- Fig. 4 bis 9: schematische Darstellungen von Ausführungsformen von Dämpfungseinrichtungen.

Bei einer Luftdüsenwebmaschine R wird ein Schussfaden 1 von einer ortsfesten ausserhalb des durch Kettfäden 2 gebildeten Webfaches 3 verbleibenden Vorratsspule 4 abgezogen. Er gelangt zunächst auf einen in Figur 2 dargestellten Trommelspeicher 5, darauf durch eine Fadenbremse 6 und von hier in eine Haupteintragsdüse 7.

Ueber diese Haupteintragsdüse 7 wird der Schussfaden 1 an einer Schere 8 vorbei in das Webfach 3 mit einer Webbreite W eingeblasen. Der Weg des Schussfadens 1 im Webfach 3 wird von Stafettendüsen 9 begleitet, welche über Magnetventile 10 mit einem Speicherrohr 11 für Druckluft verbunden sind.

Nach dem Austreten der Spitze des Schussfadens 1 aus dem Webfach 3 gelangt er in einen Trichter 12 einer Absaugeinrichtung 13 und wird abgeschnitten, wobei das jeweilige Fadenende von beidseitigen Einlegevorrichtungen 14 in den Randbereich der Webbreite eingelegt wird.

Seitlich ist noch eine Druckluftleitung 15 für den Anschluss des Speicherrohres 11 an ein Druckluftaggregat 16 erkennbar. Mit 17 sind die Seitenwände der Luftwebmaschine R gekennzeichnet, mit 18 ein Warenbaum.

In Figur 2 ist erkennbar, dass der Haupteintragsdüse 7 eine erfindungsgemässe Dämpfungseinrichtung 20 vorgeschaltet ist. Diese Dämpfungseinrichtung besteht im wesentlichen aus einem Kraftspeicher 21, über den der Schussfaden 1 aus seiner linearen Bahn ausgelenkt wird. Diese Auslenkung geschieht unter anderem mittels je beidseits des Kraftspeichers 21 angeordnete Umlenkung 22, während der Kraftspeicher 21 mit einer Scheitelumlenkung 23 den Schussfaden 1 etwa mittig zwischen den beiden Umlenkungen 22 angreift.

In Figur 3 ist eine mögliche Variation des erfindungsgemässen Verfahrens dargestellt, wobei sowohl die Umlenkungen 22 wie auch die Scheitelumlenkung 23 gegenüber der Bahn des Schussfadens 1 ortsveränderlich ausgestaltet sind.

Im linken Teil von Figur 3 ist die Anordnung von Kraftspeicher 21, Umlenkungen 22 und Scheitelumlenkung 23 dargestellt, wie sie während des Verlaufes des Schussfadeneintrages ist. Gegen Ende des schussfadeneintrages werden die Umlenkungen 22 in Pfeilrichtung y nach unten bewegt, so dass der Schussfaden 1 aus seiner Bahn ausgelenkt und über die Scheitelumlenkung 23 abgelenkt wird. Der Kraftspeicher 21 ist so ausgestaltet, dass er verzögert dieser durch die Umlenkung des Schussfadens 1 auf die Scheitelumlenkung 23 ausgeübten Kraft nachgibt, wie dies in Figur 3, rechtes Bild, angedeutet ist. Das Nachgeben kann soweit erfolgen, dass der Schussfaden 1 wieder angenähert in seine gerade Bahn zurückkehrt.

In den Ausführungsbeispielen der Erfindung gemäss den Figuren 4 bis 9 können die Umlenkungen 2 ortsfest sein, während der Kraftspeicher 21 so aufgebaut ist, dass die Scheitelumlenkung 23 gegen Ende des Schussfadeneintrages ausgefahren wird und diesen Schussfaden 1 aus seiner Bahn auslenkt. Danach wird die dem Kraftspeicher 21 innewohnende Kraft reduziert, so dass entsprechend dieser Reduktion durch den Zug des Schussfadens 1 eine Rückkehr der Scheitelumlenkung 23 in die Ausgangslage erfolgt.

In einem Ausführungsbeispiel der Dämpfungseinrichtung 20a gemäss Figur 4 besteht diese aus einer Druckfeder 24, wobei zum Fadenschutz auf der Druckfeder 24 ein Teller 25 od. dgl. aufsitzt. Ferner ist bei 26 ein Fadenführung angedeutet der Faden kann zwischen zwei Führern 26a und 26b geleitet werden. Diese Dämpfungseinrichtung 20a besitzt bei geringem Gewicht und geeigneten Federkonstanten eine ausreichende hohe Eigenfreguenz, um nach erfolgter Auslenkung wieder rechtzeitig in die Ausgangsposition zu gelangen. Es ist ein sehr einfaches Mittel, um die Fadenspannungsspitzen etwas zu verringern, obwohl während des Schussfadeneintrages aufgrund der ständigen Umlenkung des Schussfadens 1 unter Spannung der Druckfeder 24 unter Umständen Verschlechterungen der Gewebequalität eintreten können. Wegen dieses Nachteils wird eine gesteuerte oder noch besser eine geregelte Dämpfungseinrichtung bevorzugt, welche nur die effektiv benötigte Zeit im Eingriff mit dem Schussfaden 1 ist.

Aus diesem Grunde wurde im Ausführungsbeispiel gemäss Figur 5 die Druckfeder durch einen leichten Tauchankermagneten ersetzt. Die entsprechenden Elektromagneten 27 sind ortsfest angeordnet, während sich der Anker 28 in Pfeilrichtung bewegen kann. Bei Benutzung des Elektromagneten kann der Anker elektromagnetisch gesteuert in den Fadenlauf gebracht werden, wo er dann als kombiniertes "Bremse-Dämpfer"-Element wirkt. Um Schwingungen beim Auslenken zu vermeiden, kann die Auslenkung gegen einen Anschlag erfolgen, was nachstehend unten beschrieben wird.

Nach dem ähnlichen Prinzip arbeitet auch das Ausführungsbeispiel einer Dämpfungseinrichtung 20c gemäss Figur 7. Hier wird die Scheitelumlenkung 23 über ein pneumatisch betätigbares Kolben-Zylinder-System 29 in der dort gezeigten Pfeilrichtung bewegt. Dieses Kolben-Zylinder-System 29 steht über einen Druchkluftanschluss 30 mit einer entsprechenden, nicht näher gezeigten Druckluftquelle in Verbindung.

Durch Verwendung eines pneumatisch betätigbaren Kolben-Zylinder-Systems ist es relativ einfach, verschiedene Parameter für das "Bremse-Dämpfer"-Element zu variieren. Durch geeignete Ansteuerung mittels eines Magnetventils ähnlich dem eines Stafettendüsenventils 10 ist es möglich, die Einstellung direkt am Webmaschinenterminal vorzunehmen.

Durch Erhöhung des Druckes wird die Kolbenausfahrgeschwindigkeit erhöht und gleichzeitig die Dämpferwirkung reduziert. Dies ist ein Zusammenhang der in vielen Fällen nicht gewünscht wird. Erstens wird ein exakter und schneller Eingriff bevorzugt, der im Hinblick auf eine Regelung auch eine sehr kurze "Reaktionszeit" haben sollte. Zweitens ist eine geringe Dämpfungskonstante erwünscht. Beiden Anforderungen wird dann Rechnung getragen, wenn die Funktionen der Auslenkung und die des Dämpfens separiert werden, wie dies in Fig. 3 dargestellt ist. Wie bereits oben ausgeführt, kann hier die Dämpfungsfunktion von einem einfachen Druckfederelement übernommen werden, wie in Fig. 4 gezeigt. Gegebenenfalls könnte die Druckfeder 24 mit einem Anschlag bereits leicht vorgespannt sein, um ein besseres Verhalten bei Beginn und Ende des Eingriffs zu erhalten. Der Eingriff durch die Umlenkungen 22 erfolgt beispielsweise durch einen Linearmotor so schnell, dass die Druckfeder 24 nicht schon zu früh zusammengedrückt wird, sondern erst bei dem Auftreten einer Fadenspannungsspitze. Diese kann dann stärker reduziert werden, da durch die geringe Federkonstante der Druckfeder 24 und den noch voll erhaltenen Auslenkungsweg des Schussfadens 1 eine höhere Dämpfungswirkung erzielt wird.

Das Ausführungsbeispiel einer Dämpfungseinrichtung 20d gemäss Figur 6 entspricht wiederum eher demjenigen nach Figur 4. Während des Schussfadenseintrages wird hier der Schussfaden 1 durch eine Blattfeder 31 ausgelenkt. Bei Erhöhung der Fadenspannung am Ende des Schussfadeneintrages erfolgt ein Zurückdrücken dieser Blattfeder 31. Die Blattfeder 31 wird allerdings durch eine Luftströmung von einem Druckluftanschluss 32 beaufschlagt, welche die Federwirkung der Blattfeder 31 mehr oder weniger unterstützt, wodurch die Brems- und Dämpfungswirkung je nach Luftdruck zeitlich veränderbar ist.

In Figur 8 ist ferner ein elastischer Anschlag 33 gezeigt, gegen den die Scheitelumlenkung 23 in ausgefahrenem Zustand drückt. Hierbei wird der Schussfaden 1 eingeklemmt, so dass die Bremswirkung verstärkt werden kann. Der elastische Anschlag 33 dient auch bei Verwendung der Dämpfungseinrichtung 20d nach dem Tauchankermagnetprinzip der Vermeidung des Prellens in der Endlage.

Sämtliche Umlenkungen 22 bzw. 23 sollten aus einem Material mit einem geringen Reibfaktor, beispielsweise aus Saphirglas oder ähnlichem hergestellt sein.

In Figur 9 ist nochmals ein einfaches Ausführungsbeispiel einer Dämpfungseinrichtung 20e dargestellt, welches demjenigen nach Figur 4 entspricht. Es handelt sich jedoch hier nicht um eine Druckfeder, sondern um eine Blattfeder mit einer angesetzten Spiralfeder.

## Patentansprüche

1. Verfahren für den Betrieb einer Webmaschine, insbesondere einer Luftdüsenwebmaschine, mit einer im Schussfadenlauf zwischen Bremsvorrichtung (6) und Hauptdüse (7) angeordneten Einrichtung (20) zum Vermeiden von Spannungsspitzen des sich dort befindlichen Schussfadens (1) während des Bremsvorganges gegen Ende des Schusseintrages, mit welcher Einrichtung der zugeführte Schussfaden (1) beim Bremsen aus seiner Bahn gelenkt wird und Spannungsspitzen im Faden (1) dadurch gedämpft werden, dass die Auslenkung zumindest teilweise rückgängig gemacht wird, dadurch gekennzeichnet, dass die Schussfadengeschwindigkeit gemessen und der gemessene Wert zum Regeln von Beginn, Dauer und Grösse der Auslenkung zum Bremsen und/oder von Beginn, Dauer und Grösse der Rücknahme der Auslenkung des Schussfadens (1) während der Dämpfung verwendet wird.

2. Webmaschine insbesonderer Luftdüsenwebmaschine (R), zur Durchführung des Verfahrens nach Anspruch 1, mit einer Vorrichtung (7, 9) zum Eintragen des Schussfadens (1) in das Webfach (3), sowie einer Fangeinrichtung (12, 13) für den Schussfaden (1) anderen Ende des Webfaches und mit einer in der Bahn des Schussfadens (1) nach der Bremseinrichtung (6) und vor der Haupteitragsdüse (7) angeordneten Dämpfungseinrichtung (20) zum Vermeiden von Spannungsspitzen im Schussfaden (1), wobei der Dämpfungseinrichtung zumindest zwei Umlenkkörper (22, 23) zur Veränderung der Auslenkung des Schussfadens (1) zugeordnet sind, dadurch gekennzeichnet, dass Mittel zum Bestimmen der Schussfadengeschwindigkeit sowie Mittel zum Regeln des Beginns, der Dauer und der Grösse der Auslenkung beim oder zum Bremsen, und/oder des Beginns, der Dauer und/oder Grösse der Rücknahme der Auslenkung des Schussfadens durch die Umlenkkörper (22, 23) in Abhängigkeit von der Schussfadengeschwindigkeit vorhanden sind.

3. Webmaschine nach Anspruch 2, dadurch gekennzeichnet, dass die Dämpfungseinrichtung (20) aus einem Kraftspeicher (21) und einer mit diesem in Wirkverbindung stehenden Scheitelumlenkung (23) zum Angriff an den Schussfaden (1) besteht.

4. Webmaschine nach Anspruch 3, dadurch gekennzeichnet, dass der Kraftspeicher eine vorgespannte Druck- oder Blattfeder (24, 31) oder eine Spiralfeder (34) oder dgl. ist.

5. Webmaschine nach Anspruch 4, dadurch gekennzeichnet, dass beidseits der Scheitelumlenkung (23) je eine Umlenkung (22) vorgesehen ist, welche andererseits entgegen der Wirkungsrichtung des Kraftspeichers der Scheitelumlenkung (23) in Richtung (y) in die Bahn des Schussfadens (1) führbar sind.

6. Webmaschine nach Anspruch 2, dadurch gekennzeichnet, dass die Dämpfungseinrichtung (20b) aus einem von Elektromagneten (27) bewegten Anker (28) besteht.

7. Webmaschine nach Anspruch 2, dadurch gekennzeichnet, dass die Dämpfungseinrichtung (20c) aus einem pneumatisch betätigbaren Kolben-Zylinder-System (29) besteht, wobei der Kolben mit einer Scheitelumlenkung (23) verbunden ist.

8. Webmaschine nach einem der Ansprüche 2 bis 7, dadurch gekennzeichnet, dass der Scheitelumlenkung (23) bzw. der Spitze des Ankers (28), welche den Schussfaden (1) angreift und umlenkt, ein elastischer Anschlag (33) zugeordnet ist, an den die Scheitelumlenkung (23) bzw. die Spitze des Ankers (28) in ausgelenkter Gebrauchslage anschlägt und den Schussfaden (1) einklemmt.

## Claims

1. A method of operating a loom, more particularly an air jet loom, having means (20) disposed in the path of the weft yarn between braking means (6) and the main jet (7), for obviating stress peaks in the weft yarn (1) located there, during the braking operation near the end of picking, the said means (20) deflecting the weft yarn (1) from its path during braking and damping stress peaks in the yarn (1) by at least partially reducing the deflection, characterised in that the weft yarn speed is measured and the measurement is used to control the start, duration and magnitude of the deflection for braking and/or the start, duration and magnitude of the reduction of the deflection of the weft yarn (1) during damping.

2. A loom for the practice of the method according to claim 1, more particularly an air jet loom, having picking means (7, 9) for picking the weft yarn (1) into the shed (3), and means (12, 13) for catching the weft yarn (1) on the other side of the shed, and having damping means (20) for obviating stress peaks in the weft yarn (1), said damping means (20) being disposed in the path of the weft yarn (1) after the braking means (6) and before the main picking jet (7), at least two deflectors (22, 23) for varying the weft yarn deflection being associated with the damping means, characterised in that means are provided for determining the weft yarn speed and means for controlling the start, duration and magnitude of the deflection during or for braking and/or the start, duration and/or magnitude of the reduction of the deflection of the weft yarn by the deflectors (22, 23) in dependence on the weft yarn speed.

3. A loom according to claim 2, characterized in that the damping means (20) comprise a force-storing means (21) and, operatively connected thereto, a top deflector (23) adapted to engage the weft yarn (1).

4. A loom according to claim 3, characterized in that the force-storing means are in the form of a prestressed compression spring or spring strip (24, 31) or a spiral spring (34) or the like.

5. A loom according to claim 4, characterized in that a deflector (22) is provided on either side of the top deflector (23) and is guidable on the other side against the operative direction of the force-storing means of the top deflector (23) in a direction (y) into the path of the weft yarn (1).

6. A loom according to claim 2, characterized in that the damping means (20b) are in the form of an armature (28) moved by an electromagnet (27).

7. A loom according to claim 2, characterized in that the damping means (20c) are in the form of a pneumatic reciprocating actuator (29) whose piston is connected to a top deflector (23).

8. A loom according to any one of claims 2 - 7, characterized in that a resilient abutment (33) is associated with the top deflector (23) or with the tip of the armature (28) which engages and deflects the weft yarn (1), the top deflector (23) or the tip of the armature (28) engaging such abutment in the deflected operative position and clamping the weft yarn (1).

## Revendications

1. Procédé d'utilisation d'une machine à tisser, en particulier d'une machine à tisser à tuyère d'air, comportant un dispositif (20) disposé dans le parcours du fil de trame entre un dispositif de freinage (6) et la tuyère principale (7), en vue d'éviter, pendant l'opération de freinage vers la fin de l'introduction du fil, des pointes de tension dans le fil de trame (1) qui se trouve en cet endroit, dispositif par lequel le fil de trame (1) est amené hors de son parcours lors du freinage, et par lequel des pointes de tension dans le fil (1) sont amorties par le fait que la déviation est rendue au moins partiellement réversible, caractérisé en ce que la vitesse du fil de trame est mesurée, et en ce que la valeur mesurée est utilisée pour réguler le début, la durée et l'amplitude de la déviation en vue du freinage, et/ou pour réguler le début, la durée et l'amplitude de la réduction de la déviation du fil de trame (1) en vue de l'amortissement.

2. Machine à tisser, en particulier machine à tisser à tuyère d'air (R), pour l'exécution du procédé selon la revendication 1, comportant un dispositif (7, 9) d'introduction du fil de trame (1) dans la foule (3), ainsi qu'un dispositif de saisie (12, 13) du fil de trame (1) à l'autre extrémité de la foule, et comportant un dispositif d'amortissement (20) disposé dans le parcours du fil de trame (1) après le dispositif de freinage (6) et avant la tuyère principale d'introduction (7), en vue d'éviter des pointes de tension dans le fil de trame (1), au moins deux corps déviateur (22, 23) étant associés au dispositif d'amortissement en vue de la modification de la déviation du fil de trame (1), caractérisée en ce qu'il existe des moyens en vue de déterminer la vitesse du fil de trame ainsi que des moyens de régulation du début, de la durée et de l'amplitude de la déviation lors du freinage ou en vue de celui-ci, et/ou pour la régulation du début, de la durée et/ou de l'amplitude de la réduction de la déviation du fil de trame par les corps déviateurs (22, 23), en fonction de la vitesse du fil de trame.

3. Machine à tisser selon la revendication 2, caractérisée en ce que le dispositif d'amortissement (20) est constitué d'un accumulateur de force (21) et d'un déviateur de pointe (23) coopérant avec celui-ci en vue d'attaquer le fil de trame (1).

4. Machine à tisser selon la revendication 3, caractérisée en ce que l'accumulateur de force est un ressort de compression ou à lame (24, 31) précontraint, ou un ressort spiralé (34) ou similaire.

5. Machine à tisser selon la revendication 4, caractérisée en ce que des deux côtés du déviateur de pointe (23) est chaque fois prévu un déviateur (22), ces déviateurs pouvant être par ailleurs guidés suivant la direction (y) dans le parcours du fil de trame (1), en opposition à la direction d'action de l'accumulateur de force du déviateur de pointe (23).

6. Machine à tisser selon la revendication 2, caractérisée en ce que le dispositif d'amortissement (20b) est constitué d'un plongeur (28) déplacé par un électro-aimant (27).

7. Machine à tisser selon la revendication 2, caractérisée en ce que le dispositif d'amortissement (20c) est constitué d'un système (29) à cylindre et piston actionné pneumatiquement, le piston étant relié à un déviateur de pointe (23).

8. Machine à tisser selon l'une des revendications 2 à 7, caractérisée en ce qu'au déviateur de pointe (23) ou à la pointe du plongeur (28) qui attaque et dévie le fil de trame (1) est associée une butée élastique (33), sur laquelle vient buter le déviateur de pointe (23) ou la pointe du plongeur (28) en position d'utilisation déviée, et qui pince le fil de trame (1).
